# EUROPÄISCHE PATENTSCHRIFT

(11) **EP 0 027 442 B1**
(45) Veröffentlichungstag und Bekanntmachung des Hinweises auf die Patenterteilung: **19.09.1984**
(21) Anmeldenummer: 80890120.1
(22) Anmeldetag: 14.10.1980
(51) Int. Cl.: F02M 59/22, F02D 1/16

(54) **Einspritzpumpe für Einspritz-Brennkraftmaschinen, insbesondere Dieselmotoren, und Regeleinrichtung für dieselbe**
Injection pump for internal-combustion engines with fuel injection, particularly for diesel engines, and control device for it
Pompe d'injection pour moteurs à combustion interne à injection du combustible, en particulier pour moteurs diesel et dispositif de réglage pour celle-ci

(30) Priorität: 15.10.1979 AT 6717/79; 05.12.1979 AT 7709/79; 28.04.1980 AT 2272/80; 11.06.1980 AT 3079/80
(43) Veröffentlichungstag der Anmeldung: 22.04.1981
(73) Patentinhaber: Friedmann & Maier Aktiengesellschaft, A-5400 Hallein bei Salzburg (AT)
(72) Erfinder: Pischinger, Anton, Dipl.-Ing. Dr., A-8010 Graz (AT); Stipek, Theodor, Dipl.-Ing., A-5400 Hallein (AT); Sachsenhofer, Robert, A-5400 Hallein (AT)
(74) Vertreter: Kretschmer, Adolf

## Beschreibung

Die Erfindung bezieht sich auf eine Einspritzpumpe für Einspritz-Brennkraftmaschinen, insbesondere Dieselmotoren, insbesondere von derjenigen Bauart, bei welcher Einspritzpumpe und Einspritzdüse zu einer einem Motorzylinder zugeordneten Einheit zusammengefaßt sind, mit einem während des Betriebes um seine Achse verdrehbaren Pumpenkolben, welcher bei seinem Förderhub zunächst mit einer Kante eine Bohrung, durch welche der Brennstoff aus dem Saugraum in den Arbeitsraum des Pumpenkolbens eingesaugt wird, verschließt und nach einer weiteren Hubstrecke die Verbindung zum Saugraum, durch die der nicht eingespritzte Brennstoff aus dem Arbeitsraum des Pumpenkolbens ausströmt, mit einer zweiten Kante öffnet, wobei eine der Kanten schräg zu den Zylindererzeugenden des Kolbens liegt und in einer mit dem Arbeitsraum des Pumpkolbens, an dem die zur Düse führende Leitung angeschlossen ist, in ständiger Verbindung stehenden, nebengeordneten Zylinderbohrung ein Ausweichkolben gleitend geführt ist, der durch eine Feder in Richtung zum Arbeitsraum des Pumpkolbens gedrückt ist und entgegen der Kraft der Feder, die größer ist als die vom Vordruck mit dem Ausweichkolben und kleiner als die vom Einspritzdruck mit dem Ausweichkolben erzeugte Kraft, über einen durch einen während des Betriebes verstellbaren Anschlag begrenzten Weg bewegbar ist. Bei Einspritzpumpen, welche als solche an den Motor angebaut werden, oder bei Einspritzpumpen, bei welchen Pumpe und Düse zu einer Einheit vereinigt sind, wird der Spritzbeginn in bekannter Weise so verstellt, daß entweder die antreibede Nockenwelle relativ zur Kurbelwelle der Brennkraftmaschine während des Betriebes verstellt wird, oder daß bei Antrieb über einen Schwinghebel dieser Schwinghebel auf einem Exzenter gelagert wird und dieser im Betrieb verdreht wird. Solche Einrichtungen erfordern einen hohen Kraftbedarf und damit auch starke Reglerkräfte und ein großes Arbeitsvermögen des Reglers.

Aus der US-PS 2 810 375 ist eine Einrichtung der eingangs genannten Art bekannt geworden, bei welcher ein Ausweichkolben vorgesehen ist, um die Fördermenge einzelner Einspritzpumpen exakt abzugleichen. Bei dieser Ausbildung weist der Pumpenkolben schräge Steuerkanten auf, welche mit Steueröffnungen in der Pumpenkolbenbüchse zusammenwirken, um auf diese Weise durch Verdrehung des Pumpenkolbens während des Betriebes die Fördermenge der Pumpe zu regeln. Bei dieser Verstellung des Begrenzungsanschlages für den Ausweichkolben wird zwar auch der Einspritzbeginn verändert, jedoch nur in Abhängigkeit von der Fördermenge der Pumpe, welche ja durch diesen Ausweichkolben verändert werden soll. Eine Veränderung des Einspritzbeginnes wird hierbei als Nachteil in Kauf genommen.

Die Erfindung zielt nun darauf ab, eine Einspritzpumpe der eingangs genannten Art zu schaffen, bei welcher die Verstellung des Spritzbeginnes in besonders einfacher Weise und mit geringem Kraftaufwand durchgeführt werden kann. Zur Lösung dieser Aufgabe besteht die Erfindung im wesentlichen darin, daß die Saugbohrung, durch welche der Brennstoff aus dem Saugraum der Einspritzpumpe in den Arbeitsraum des Kolbens eingesaugt wird, so angeordnet ist, daß sie spätestens bei einem Hub des Pumpenkolbens, welcher der größtmöglichen Voreinspritzung entspricht, abgeschlossen wird, daß der Anschlag von mindestens einer Betriebsgröße der Brennkraftmaschine gesteuert ist, daß der Anschlag quer zur Achse des Ausweichkolbens verschiebbar ist und eine Anschlagfläche aufweist, welche in Verschieberichtung nach einer Steuerkurve ausgebildet ist, und daß der Anschlag entgegen dem im Arbeitsraum des Einspritzpumpenkolbens auftretenden Brennstoffdruck gegen eine mit reibungserhöhenden Mitteln ausgestattete Anlagefläche abgestützt ist. Dadurch, daß die Regelung der Fördermenge der Pumpe durch Verdrehung des Pumpenkolbens erfolgt, und daß für die Veränderung des Einspritzbeginnes ein Ausweichkolben vorgesehen ist, dessen Ausweichweg durch einen veränderlichen Anschlag begrenzt ist, wird der Vorteil erreicht, daß der Einspritzbeginn unabhängig von der jeweiligen Fördereinstellung der Pumpe verändert werden kann. Dadurch, daß nun der Einspritzbeginn unabhängig von der Regelung der Fördermenge geregelt werden kann, können optimale Verhältnisse in bezug auf den Verbrauch und auf die Schadstoffemission des Dieselmotors erreicht werden. Es wird weiters noch der Vorteil erreicht, daß sowohl die Regelung der Fördermenge durch Verdrehung des Pumpenkolbens, als auch die Regelung des Einspritzbeginnes durch Verstellung des Anschlages für den Ausweichkolben ohne Kraftaufwendung erfolgen können. Durch den Ausweichkolben wird bewirkt, daß nach Abschluß der Saugbohrung des Pumpenarbeitsraumes die vom Pumpenkolben verdrängte Brennstoffmenge zuerst nicht in die Einspritzleitung, sondern in die Zylinderbohrung, welche durch den Ausweichkolben freigegeben wird, gefördert wird. Erst wenn der Ausweichkolben an seinem Anschlag anliegt, setzt die Förderung der Pumpe zur Einspritzdüse ein. Das jeweilige Hubvolumen des Ausweichkolbens bestimmt auf diese Weise die Größe des Weges des Pumpenkolbens, welchen dieser nach Abschluß der Saugbohrung bis zum Beginn der Einspritzung zurücklegen muß. Wenn der Anschlag des Ausweichkolbens so eingestellt wird, daß dieser überhaupt keinen Ausweichweg zurücklegen kann, so beginnt die Einspritzung bereits nach Abschluß der Saugbohrung. Je größer der Weg des Ausweichkolbens ist, welchen der Anschlag freigibt, desto mehr wird der Einspritzbeginn nach Abschluß der Saugbohrung verzögert. Aus diesem Grunde ist die Saugbohrung, durch welche der Brennstoff aus dem Saugraum der Einspritzpumpe in den Arbeitsraum des Kolbens eingesaugt wird, so angeordnet, daß sie spätestens bei einem Hub des Pumpenkolbens, welcher der größtmöglichen Voreinspritzung entspricht, abgeschlossen wird. Der Ausweichkolben soll erst ansprechen, wenn der Einspritzpumpenkolben seinen Druckhub ausführt. Es ist daher die den Ausweichkolben belastende Feder so bemessen, daß ihre Kraft, reduziert auf die Kolbenfläche des Ausweichkolbens, größer ist als der Vordruck der Pumpe und kleiner als der Einspritzdruck, reduziert auf die Kolbenfläche des Ausweichkolbens. Für die Verstellung des Begrenzungsanschlages für den Ausweichkolben erfolgt die Steuerung in Abhängigkeit von mindestens einer Betriebsgröße der Brennkraftmaschine. Hierbei kann der Anschlag von einer von der Drehzahl und/oder von anderen Betriebsgrößen abhängigen mechanischen, hydraulischen oder elektrischen Kraft gesteuert sein. Der Vorpumpendruck, unter welchem der Brennstoff dem Arbeitsraum des Pumpenkolbens zugeführt wird, ist abhängig von der Drehzahl der Brennkraftmaschine und es kann daher der Anschlag auch von diesem Vorpumpendruck gesteuert sein.

Gemäß der Erfindung ist der Anschlag quer zur Achse des Ausweichkolbens verschiebbar und weist eine Anschlagfläche auf, welche in Verschieberichtung nach einer Steuerkurve ausgebildet ist.

Da der Verstellweg des Anschlages zum Zwecke einer leichten Verstellbarkeit kurz gewählt werden soll, muß die Steuerkurve am Anschlag relativ steil ausgebildet werden. Wenn nun die Anschlagkurve so steil ist, daß sie nicht selbsthemmend wirkt, kann die Kraft des Ausweichkolbens im Sinne einer Verstellung der Anschlagkurve wirken. Um dies zu verhindern, ist der Anschlag entgegen dem im Arbeitsraum des Einspritzpumpenkolbens auftretenden Brennstoffdruck gegen eine mit reibungserhöhenden Mitteln ausgestattete Anlagefläche abgestützt.

Bei einer Ausbildung, bei welcher der die Steuerkurve aufweisende Teil gegen eine Anlagefläche abgestützt ist, kann gemäß der Erfindung diese Anlagefläche beispielsweise keilförmigen Querschnitt aufweisen, wobei durch die Keilreibung der Verschiebung unter der Wirkung des Ausweichkolbens entgegengewirkt wird. Hierbei kann gemäß der Erfindung ein Anschlag in derjenigen Phase, in welcher er nicht von dem im Arbeitsraum des Einspritzpumpenkolbens auftretenden Einspritzdruck belastet ist, beispielsweise durch eine Feder von der Anlagefläche abgehoben werden.

Die zur Steuerung des Anschlages ausgenützte Kraft kann unter Zwischenschaltung von Federn auf den Anschlag wirken. Während des Druckhubes des Pumpenkolbens ist der Anschlag über den Ausweichkolben durch den im Arbeitsraum des Pumpenkolbens auftretenden Druck belastet. Vor und nach dem Druckhub des Pumpenkolbens ist der Anschlag unbelastet. Dadurch, daß die zur Steuerung des Anschlages ausgenützte Kraft unter Zwischenschaltung von Federn auf den Anschlag wirkt, wird die Verstellkraft während der belasteten Periode des Anschlages gespeichert und kann während der unbelasteten Periode des Anschlages die Verstellung des Anschlages durchführen, so daß die erforderliche Verstellkraft herabgesetzt wird.

Gemäß einer vorteilhaften Ausführungsform der Erfindung kann die Anordnung so getroffen sein, daß die Anschlagfläche des gegen Verdrehung gesichert geführten Anschlages quer zur Verschieberichtung des Anschlages geradlinige Erzeugende aufweist, daß der Ausweichkolben gegen Verdrehung gesichert ist und daß die mit der Anschlagfläche zusammenwirkende Stirnfläche des Ausweichkolbens geradlinige Erzeugende aufweist, welche parallel zu den quer zur Verschieberichtung des Anschlages liegenden Erzeugenden desselben sind. Auf diese Weise wird zumindest eine Linienberührung zwischen der Stirnfläche des Ausweichkolbens und der Anschlagfläche ereicht, so daß die Anschlagfläche geschont wird und Ungenauigkeiten durch Abnützung weitgehend verringert werden.

Gemäß der Erfindung kann hierbei die mit der Anschlagfläche zusammenwirkende Stirnfläche des Ausweichkolbens eine Zylinderfläche sein. In diesem Falle kann die Anschlagfläche in der Verschieberichtung nach einer beliebigen Kurve geformt sein, welche das gewünschte Gesetz des Verlaufes des Einspritzbeginnes in Abhängigkeit von Motordrehzahl und/oder Motorlast bestimmt. Gemäß der Erfindung kann auch die Anschlagfläche des verschiebbaren Anschlages von einer Ebene gebildet sein, welche mit der Verschieberichtung des Anschlages einen spitzen Winkel einschließt, wobei die mit der Anschlagfläche zusammenwirkende Stirnfläche des Ausweichkolbens von einer parallel zur Anschlagfläche liegenden Ebene gebildet ist. Auf diese Weise wird eine Flächenberührung zwischen der Stirnfläche des Ausweichkolbens und der Anschlagfläche ermöglicht. Die ebene Anschlagfläche ermöglicht nun aber nur die Einhaltung eines linearen Gesetzes. Bei einer solchen Ausbildung kann aber gemäß der Erfindung der verschiebbare Anschlag von einem Nocken gesteuert sein, welcher das gewünschte Gesetz des Verlaufes des Einspritzbeginnes mit der Drehzahl und/oder Last des Motors bestimmt oder mitbestimmt. Bei einer solchen Ausbildung kann überdies auch die Anschlagfläche in Verschieberichtung des Anschlages nach einer Kurve geformt sein, in welchem Falle das gewünschte Gesetz durch diese Kurve und durch die Form des Nockens gemeinsam bestimmt wird.

Die Verdrehsicherung des Ausweichkolbens kann in verschiedener Weise erfolgen. Gemäß der Erfindung kann der Ausweichkolben Anflachungen aufweisen, mittels welcher er an einer Lamelle verdrehungssicher geführt ist, an welcher die den Ausweichkolben belastende Feder abgestützt ist. In diesem Fall ergibt sich eine einfache Konstruktion. Die Anordnung kann gemäß der Erfindung auch so getroffen sein, daß der Ausweichkolben wenigstens einen Schlitz, vorzugsweise zwei gegenüberliegende Schlitze, aufweist, welcher senkrecht zur Achse des Ausweichkolbens verläuft und in welchen wenigstens eine Blattfeder eingreift, die ungefähr in einer senkrecht zur Achse des Ausweichkolbens liegenden Ebene liegt und welche gleichzeitig die Verdrehungssicherung und die Rückstellung des Kolbens bewirkt. Dies hat den Vorteil, daß für die Rückstellfederung und Verdrehsicherung ein einziges Element erforderlich ist und daß die Verdrehsicherung reibungsfrei erfolgt.

Gemäß der Erfindung kann die Anschlagfläche so geneigt sein, daß die in Verschieberichtung gerichtete Komponente der Andrückkraft des Ausweichkolbens in Richtung zu demjenigen Ende des Anschlages gerichtet ist, an welchen der Antrieb desselben angreift. Damit wird der Vorteil erreicht, daß die vom Ausweichkolben auf den Anschlag ausgeübte Kraft eine Anlage des Anschlages an dem beispielsweise durch einen Nocken gebildeten Antrieb begünstigt. Hierbei kann gemäß der Erfindung auch der Neigungswinkel zwischen Anschlagfläche und Verschieberichtung des Anschlages den Selbsthemmungswinkel überschreiten, so daß eine zusätzliche Federung, durch welche der Anschlag in Anlage am Nocken gehalten wird, entfallen kann.

Gemäß einer weiteren vorteilhaften Ausführungsform der Erfindung kann die Anordnung auch so getroffen sein, daß die Steuerkurve eine Gerade und die Anschlagfläche eine ebene Fläche ist und daß die Achse des Ausweichkolbens senkrecht auf der Anschlagfläche steht, wobei die mit der Anschlagfläche zusammenwirkende Stirnfläche des Ausweichkolbens eben ist und senkrecht zur Achse des Ausweichkolbens steht. Auf diese Weise wird die richtige Anlage der Stirnfläche des Ausweichkolbens an der Anschlagfläche des Anschlages in allen Drehstellungen des Ausweichkolbens gesichert und es ist eine Verdrehsicherung des Ausweichkolbens überflüssig. Es entfällt daher der konstruktive Aufwand für eine solche Verdrehungssicherung und durch den Wegfall einer Verdrehungssicherung wird die Leichtgängigkeit des Ausweichkolbens gewährleistet. Hierbei wird eine Flächenberührung der Stirnfläche des Ausweichkolbens mit der Anschlagfläche erreicht, welche gegenüber einer Punktberührung oder Linienberührung den Vorteil aufweist, daß Abnützungen des Stirnendes des Ausweichkolbens und dadurch entstehende Ungenauigkeiten praktisch vermieden werden.

₋ Durch den Ausweichkolben kann unter Umständen auch die Fördermenge der Einspritzpumpe, wenn auch geringfügig, in ungewünschter Weise verändert werden. Um dies zu vermeiden, kann gemäß der Erfindung das vorzugsweise von einer Regelstange gebildete Fördermengenregelglied der Einspritzpumpe mit dem Anschlag derart gekuppelt sein, daß es bei einer Vergrößerung des Hubes des Ausweichkolbens im Sinne einer Vergrößerung der Einspritzmenge verstellt wird, wobei das vom Arbeitsraum des Ausweichkolbens aufgenommene Brennstoffvolumen zumindest teilweise durch die Einstellung des Fördermengenregelgliedes auf größere Fördermengen ausgeglichen wird, so daß das tatsächliche eingespritzte Brennstoffvolumen bei den verschiedenen Einstellungen des Einspritzzeitpunktes ungefähr gleich bleibt.

Gemäß der Erfindung ist bei einer Regelgestängeanordnung, bei welcher das Mengenwählglied auf einen um eine Schwenkachse schwenkbaren Schwenkhebel wirkt, welcher an der Regelstange angreift, vorzugsweise der Anschlag parallel mit der Regelstange verschiebbar gelagert und die Schwenkachse mit dem Anschlag verbunden. Dadurch, daß die Schwenkachse des Schwenkhebels nicht ortsfest angeordnet ist, sondern mit dem Anschlag verlagert wird, verändert sich der Regelstangenweg in Abhängigkeit von der Verstellung des Anschlages und es wird dadurch ermöglicht, daß das in den Arbeitsraum des Ausweichkolbens abgezweigte Brennstoffvolumen durch Verstellung der Regelstange in Sinne einer Mehrförderung ersetzt wird. Die Anordnung kann gemäß der Erfindung so getroffen sein, daß ein Ende des Schwenkhebels an der Schwenkachse gelagert ist, auf das andere Ende desselben das Mengenwählglied wirkt und derSchwenkhebel in seinem mittleren Bereich an der Regelstange angreift und daß bei einer Verschiebung des Anschlages im Sinne einer Vergrößerung des Hubes des Ausweichkolbens die Regelstange im Sinne einer Vergrößerung der Fördermenge verschoben wird. Die Anordnung kann aber gemäß der Erfindung auch so getroffen sein, daß ein Ende des Schwenkhebels an der Schwenkachse gelagert ist, das andere Ende desselben an der Regelstange angreift und das Mengenwählglied auf den mittleren Bereich des Schwenkhebels wirkt und daß bei einer Verschiebung des Anschlages im Sinne einer Vergrößerung des Hubes des Ausweichkolbens die Regelstange im Sinne einer Vergrößerung der Fördermenge verschoben wird. Hierbei kann gemäß der Erfindung der Anschlag durch einen Nocken verschiebbar sein, der in Abhängigkeit von wenigstens einer Betriebsgröße verdrehbar ist. Dadurch kann in einfacher Weise die Verschiebung des Anschlages gesteuert werden.

In der Zeichnung ist die Erfindung anhand von Ausführungsbeispielen schematisch erläutert.
Fig. 1 zeigt einen Axialschnitt durch eine Einspritzpumpe und
Fig. 2 und 3 zeigen zwei verschiedene Ausbildungen der Steuerung der Anschlagkurve im Schnitt nach Linie 11-11 der Fig. 1.
Fig. 4 und 5 zeigen eine andere Ausbildung des Anschlages, wobei Fig. 4 einen Schnitt nach Linie VI-VI der Fig. und Fig. einen Schnitt nach der Linie V-V der Fig. 4 darstellt.
Fig. 6 zeigt eine abgewandelte Ausführungsform entsprechend Fig. 1.
Fig. 7 und 8 zeigen eine andere Ausführungsform, wobei Fig. 7 einen Axialschnitt nach Linie VII-VII der Fig. 8 und Fig. 8 einen Schnitt nach der Linie VIII-VIII der Fig. 7 darstellt.
Fig. 9 und 10 zeigen eine abgewandelte Ausführungsform, wobei Fig. 9 einen Axialschnitt. durch den mittleren Teil der Pumpedüse-Einheit nach Linie IX-IX der Fig. 10 und Fig. 10 einen Schnitt nach Linie X-X der Fig. 9 darstellt.
Fig. 11, 12 und 13 zeigen eine andere Ausführungsform, wobei Fig. 11 einen Axialschnitt durch den mittleren Teil der Pumpendüse-Einheit nach Linie XI-XI der Fig. 12 und Fig. 12 einen Schnitt nach Linie XII-XII der Fig. 11 darstellt. Fig. 13 zeigt einen Schnitt entsprechend dem Schnitt nach Fig. 12, wobei jedoch der Ausweichkolben in Anlage an der Anschlagfläche des Anschlages dargestellt ist.
Fig. 14 und 15 zeigen eine andere Ausführungsform, wobei Fig. 14 einen Querschnitt senkrecht zur Achse des Pumpenkolbens und Fig. 15 einen Schnitt nach Linie XV-XV der Fig. 14 darstellt.
Fig. 16 und 17 zeigen eine erfindungsgemäße Ausbildung des Regelgestänges der Einspritzpumpe in zwei Varianten.

Bei der Ausführungsform nach Fig. 1 stellt 1 den Pumpenkolben, 2 die Pumpenkolbenbüchse und 3 eine Stelze oder einen Stößel dar, welche den Pumpenkolben unter Zwischenschaltung eines Plättchens 4 entgegen der Kraft einer Rückholfeder 5 antreibt. Die Regelung der Fördermenge der Pumpe erfolgt durch Verdrehung des Pumpenkolbens mittels einer Regelstange 6, welche an einer Kurbel 7, die mit dem Kolben fest verbunden ist, angreift. 9 ist eine Bohrung, über welche der Brennstoff aus dem Ansaugraum 29 der Einspritzpumpe in den Arbeitsraum 10 des Pumpenkolbens 1 gelangt. Wenn der Pumpenkolben 1 seinen Förderhub durchführt, wird zuerst Brennstoff aus dem Arbeitsraum 10 der Pumpe über die Bohrung 9 in den Ansaugraum 29 zurückgedrückt. Sobald die Stirnkante 34 die Bohrung 9 überschliffen hat, beginnt der eigentliche Förderhub. Sobald beim weiteren Abwärtsgang des Pumpenkolbens 1 die untere den Schlitz 8 begrenzende Kante 35 die Bohrung 9 überschleift, wird die Verbindung des Ansaugraumes 29 mit dem Arbeitraum 10 des Pumpenkolbens 1 wieder geöffnet und es wird dadurch der Förderhub beendet. Je nach der Drehstellung des Kolbens 1 überschleift die schräge Kante des Schrägschlitzes 8 früher oder später die Bohrung 9 und es wird somit durch Verdrehung des Einspritzpumpenkolbens 1 die Fördermenge der Pumpe geregelt.

Der Arbeitsraum 10 des Einspritzpumpenkolbens ist über einen Schlitz oder eine Bohrung 11 mit einem Ringraum 12 ständig in Verbindung. In diesem Raum 12 mündet eine Bohrung 13, in der ein Ausweichkolben 14 geführt ist, der sich gegen eine Feder 15 abstützt. Der Ausweichkolben 14 wird in seinem Hub nach außen durch einen zylindrischen Stift 16 begrenzt, der an einem Anschlagstück 17 anliegt. Das Anschlagstück 17 ist als zylindrischer Körper ausgebildet, in dem ein Teil durch eine kegelförmige oder durch eine andere kurvenförmige Erzeugende gebildet wird, welche die Steuerkurve bildet. Durch Verschiebung des Anschlagstückes 17 längs seiner Längsachse läßt sich der Weg des Ausweichkolbens 14 vor Beginn der Einspritzung verändern. Nach Abschluß der Einspritzung wird der Pumpenraum wieder mit dem Ansaugraum 29 verbunden. Die Feder 15 drückt dann den Ausweichkolben 14 wieder in seine Ausgangslage zurück.

Die Bewegung des Anschlagstückes 17 kann, wie weiter nicht gezeichnet, durch einen mechanischen Regler erfolgen, aber auch hydraulisch, wie Fig. 2 zeigt. Auf der einen Seite des Anschlagstückes 17 in dem Raum 21 wird eine drehzahlabhängige Fördermenge eines Steueröles eingeleitet. Im Anschlagstück 17 befindet sich eine Drossel 19, durch die diese Menge durchgedrückt wird, damit ergibt sich eine drehzahlabhängige Ölkraft auf den Steuerkolben, die eine Feder 20 zusammendrückt und das Anschlagstück drehzahlabhängig verschiebt. Bei mehreren Einspritzelementen einer Mehrzylinder-Maschine ist es möglich, die einzelnen Anschlagstücke zu verbinden und mit einem einzigen Kolben, der hydraulisch gesteuert wird, zu betätigen.

Fig. 3 zeigt elastische Eingriffsstellen auf das Anschlagstück 22. Auf jeder Seite des Anschlagstückes 22 ist ein Kolben 23 angeordnet, der von einer Feder 24 gegen eine Hubbegrenzung 25, die in diesem Fall als Sprengring ausgebildet ist, gedrückt wird. Das Regulierorgan des Reglers umgreift in beiden Enden 26 des Anschlagstükkes 22 die elastische Lagerung 23, 24. Dies hat den Zweck, daß der eingeleitete Regulierungsvorgang auch dann nicht zum Stillstand kommt, wenn das Anschlagstück 22 bei Anlage des Ausweichkolbens 14 unter dem hohen Pumpeneinspritzdruck festgehalten wird. Bei dieser Ausführung wird die Bewegung zunächst von einer der Feder 24 aufgenommen und wenn das Anschlagstück 22 nach Abschluß der Einspritzung wieder frei wird, wird durch die zusammengedrückte Feder 24 das Anschlagstück weiterbewegt.

Fig. 4 und 5 zeigen eine andere Ausführungsform. Wenn die Anschlagfläche 32 so geneigt ist, daß ihre Neigung zur Senkrechten des Ausweichkolbens 14 größer als der Reibungswinkel ist, kann es vorkommen, daß während der Einspritzung eine kurzzeitige Rückwirkung auf das Regelgestänge derart eintritt, daß das Anschlagstück 27 ein wenig verschoben wird. Dadurch würde das Anschlagstück 27 in ein Vibrieren kommen. Um dies zu vermeiden, ist gemäß Fig. 4 und 5 das Anschlagstück 27 so ausgebildet, daß es mit keilförmigen Flächen 31 in seiner Führung 28 anliegt. Je nach Neigung des Keilwinkels kann die Haftreibung des Anschlagstückes 27 so erhöht werden, daß eine Rückwirkung durch die Kraft des Ausweichkolbens 14 nicht mehr erfolgt. Um, nachdem der Ausweichkolben 14 das Anschlagstück 27 freigibt, eine sichere Bewegung des Anschlagstückes mit geringeren Kräften zu ermöglichen, ist hinter dem Anschlagstück 27 eine kleine Blattfeder 30 vorgesehen, die bei allfälligem Festklemmen des Anschlagstückes in der durch die Keilflächen 31 gebildeten Nut bei zu kleinem Keilwinkel dieses abhebt.

Die Ausführungsform nach Fig. 6 unterscheidet sich von der Ausführungsform nach Fig. 1 im wesentlichen dadurch, daß der Arbeitsraum des Ausweichkolbens 14 über eine Bohrung 33 unmittelbar mit dem Arbeitsraum 10 des Pumpenkolbens 1 in Verbindung steht.

Bei der Anordnung nach Fig. 7 und 8 läuft der Pumpenkolben 101 in der Kolbenbüchse 102. Anschließend liegt das Druckventil 103, von dem der Brennstoff, wie nicht weiter dargestellt, der Düse zugeführt wird. Der Ausweichkolben 104 ist an einem Raum 105 angeschlossen, der mit dem Pumpenraum 106 über eine Nut 107 im Kolben verbunden ist. Der Ausweichkolben 104 trägt Anflachungen 108. Durch diese Anflachungen 108 ist der Ausweichkolben in einer im Gehäuse festgespannten aus zwei Blättern bestehenden Lamelle 109 verdrehsicher geführt. Die mit dem Anschlag zusammenwirkende Stirnfläche 110 des Ausweichkolbens 104 ist als Zylinderfläche ausgeführt, deren Erzeugende senkrecht zu der mit einem Pfeil 111 angedeuteten Verschieberichtung des Anschlages 112 verlaufen. Dieser Anschlag ist beispielsweise als Regelstange ausgebildet. Der Anschlag 112 weist eine Anschlagfläche 113 auf, welche in der Verschieberichtung 111 des Anschlages 112 als Regelkurve ausgebildet ist und senkrecht zur Verschieberichtung 111 geradlinige Erzeugende aufweist. Diese geradlinigen Erzeugenden der Anschlagfläche 113 liegen somit parallel zu den geradlinigen Erzeugenden der die Stirnfläche 110 des Ausweichkolbens 104 bildenden Zylinderfläche, so daß die Berührung des Stirnendes 110 mit der Anschlagfläche 113 entlang einer Linie erfolgt. Der Ausweichkolben 104 ist durch den im Raum 105 auftretenden Druck belastet und entgegen diesem Druck durch eine Feder 114 belastet, welche gegen die Lamelle 109 abgestützt ist. Der Ausweichkolben 104 weist eine Leckölnut 115 auf, welche über eine Bohrung 116 mit dem Saugraum 117 der Pumpe in Verbindung steht.

Die Ausführungsform nach Fig. 9 und 10 unterscheidet sich von der Ausführungsform nach Fig. 7 und 8 dadurch, daß die Anschlagfläche 118 des verschiebbaren Anschlages 120 eben ausgebildet ist und das mit der Anschlagfläche 118 zusammenwirkende Stirnende 119 des Ausweichkolbens 104 gleichfalls von einer Ebene gebildet ist, welche parallel zur Anschlagfläche 118 liegt. Auf diese Weise wird eine Flächenberührung erreicht. Da die Anschlagfläche 118 eben ausgebildet ist, kann mittels dieser Anschlagfläche nur ein lineares Verhältnis zwischen Verschiebung des Anschlages 120 und Hub des Ausweichkolbens 104 erreicht werden. Die Steuerung des Anschlages 120, welche als Regelstange ausgebildet sein kann, erfolgt hier durch einen verdrehbaren Nocken 121, der mit einem Rollenstößel 122 zusammenwirkt. Durch die Form des Nockens kann jedes beliebige Gesetz erreicht werden.

Der Anschlag 120 kann durch eine nicht dargestellte Feder gegen den Nocken 121 gedrückt sein. Die Anschlagfläche 118 ist aber so geneigt, daß die in Verschieberichtung des Anschlages 120 wirkende Komponente a der Kraft b des Ausweichkolbens 104 in Richtung zum Nocken 121 wirkt, so daß diese Kraft die Anlage der Rolle 122 am Nocken 121 begünstigt. Wenn die Neigung der Anschlagfläche 118 zur Bewegungsrichtung (Pfeil 111) des Anschlages so groß ist, daß der Reibungswinkel überschritten wird, kann gegebenenfalls auch eine solche Feder entfallen.

Die Ausführungsform nach Fig. 11, 12 und 13 unterscheidet sich von der Ausführungsform nach Fig.9 und 10 dadurch, daß die Verbindungssicherung des Kolbens durch zwei Blattfedern 123 erreicht wird, welche in zwei gegenüberliegende Schlitze 124 des Ausweichkolbens 104 eingreifen. Diese Blattfedern 123 bilden gleichzeitig die Rückstellfederung für den Ausweichkolben 104. In Fig. 13 sind diese Blattfedern in der ausgebogenen Stellung 123' dargestellt.

Bei der Ausbildung nach Fig. 14 und 15 ist 201 das Gehäuse der Einspritzpumpe. 202 ist die Pumpenkolbenbüchse und 203 ist der Pumpenkolben, der in üblicher Weise verdrehbar und mit einer Schrägkantensteuerung für die Veränderung der Einspritzmenge ausgebildet ist. In den Arbeitsraum 204 des Pumpenkolbens 203 mündet eine Bohrung 205, in welcher ein Ausweichkolben 206 axial verschiebbar geführt ist. Durch eine Feder 207, welche gegen einen Ring 208 abgestützt ist, wird der Ausweichkolben 206 in Richtung zum Arbeitsraum 204 gedrückt. Die Feder 207 ist anderseits gegen einen Bund 209 des Ausweichkolbens 206 abgestützt, welcher gleichzeitig die Bewegung desselben in Richtung zum Arbeitsraum 204 begrenzt. 210 ist ein Anschlag, welcher in einer am Einspritzpumpenkörper 201 festgelegten Führung 211 in Richtung des Pfeiles 212 verschiebbar ist. Der Anschlag 210 weist eine Anschlagfläche 213 auf, welche mit der vom Arbeitsraum 204 abgewendeten Stirnfläche 214 des Ausweichkolbens 206 zusammenwirkt und die Ausweichbewegung des Ausweichkolbens 206 begrenzt.

Die Anschlagfläche 213 ist eine ebene Fläche und es ist damit die durch die Anschlagfläche 213 gegebene Steuerkurve geradlinig. Die Stirnfläche 214 ist ebenfalls eine ebene Fläche, welche senkrecht zur Achse des Ausweichkolbens 206 steht. Die Anschlagverhältnisse sind somit in allen Drehstellungen des Ausweichkolbens 206 gleich und es entfällt daher eine Verdrehsicherung für den Ausweichkolben 206. Die Achse der Bohrung 205 schneidet die Achse des Pumpenkolbens 203, so daß die Bohrung 205 genau radial gerichtet ist, wodurch die Bearbeitung erleichtert wird.

Fig. 16 und 17 zeigen Ausbildungen des Regelgestänges von Einspritzpumpen nach Fig. 1 bis 15.

Bei der Anordnung nach Fig. 16 stellt 301 ein sogenanntes Pumpe-Düse-Element dar, in welchem die Einspritzpumpe mit der Düse zu einer Beueinheit vereinigt ist. Ein solches Pumpe- Düse-Element ist jedem Zylinder zugeordnet. Im Falle eines Reihenmotors liegen diese Pumpe- Düse-Elemente in einer Reihe und können durch eine gemeinsame Regelstange geregelt werden. In der Zeichnung ist nur ein solches Pumpe- Düse-Element dargestellt. 302 ist eine Regelstange, mit welcher die Einspritzmenge geregelt wird. 303 ist der Anschlag, welcher den Hub des Ausweichkolbens bestimmt und die Steuerkurve für die Begrenzung des Hubes des Ausweichkolbens aufweist. Dieser Anschlag 303 ist von einer Stange gebildet, welche durch eine Anzahl von in Reihe angeordneten Pumpe-Düse-Elementen hindurchgeführt werden kann. Die Regelstange 302 kann gleichfalls durch eine Anzahl von in Reihe angeordneten Pumpe-Düse-Elementen 301 hindurchgeführt werden. Der Anschlag 303 und die Regelstange 302 sind parallel zueinander verschiebbar gelagert.

Durch einen Doppelpfeil 304 ist die Bewegung der Regelstange 302 angedeutet, wobei das Zeichen »-« (Minus) die Verschieberichtung bei Verminderung der Fördermenge und das Zeichen » + (Plus) die Verschieberichtung im Sinne einer Erhöhung der Fördermenge anzeigt. Die Bewegung des Anschlages 303 ist durch einen Doppelpfeil 305 angedeutet, wobei »A« die Richtung anzeigt, in welche der Anschlag 303 verschoben werden muß, um den Hub des Ausweichkolbens zu verkleinern und daher eine Früheinspritzung zu erreichen. »B« deutet die Richtung an, in welche der Anschlag 303 verschoben werden muß, um den Hub des Ausweichkolbens zu vergrößern und damit eine Späteinspritzung zu erreichen.

Ein Fliehkraftmeßwerk 306, welches als Leerlauf-Enddrehzahl-Regler-Meßwerk oder als Alldrehzahlregler-Meßwerk ausgebildet sein kann, wirkt über eine Schleppfeder 307 auf ein Ende 310 eines doppelarmigen Hebels 308, welcher durch den Mengenwählhebel 319 um eine drehbare Exzenterachse 309 verschwenkbar ist. Das andere Ende 311 ist über eine Kuppelstange 312 mit dem Ende 313 eines Schwenkhebels 314 gekuppelt. Das andere Ende 315 ist an eine Schwenkachse 316 angelenkt, welche mit dem Anschlag 303 verbunden ist und daher durch diesen Anschlag 303 in Richtung des Doppelpfeiles 305 verschoben wird. In seinem mittleren Bereich 317 wirkt der Schwenkhebel 314 bei Angriffsstelle 318 auf die Regelstange 302.

Durch eine Druckfeder 320 wird der Anschlag 303 gegen einen Spritzverstellernocken 321 gedrückt. Der Nocken 321 wird in Abhängigkeit von wenigstens einer Betriebsgröße der Brennkraftmaschine, vorzugsweise in Abhängigkeit von der Drehzahl und von der Belastung derselben verdreht und verschiebt damit den Anschlag 303. Wenn nun bei dem Schema nach Fig. 16 der Anschlag 303 in Richtung »B« (nach rechts) verschoben wird, wird dabei bei unveränderter Stellung des doppelarmigen Hebels 308 die Regelstange 302 in Richtung » + nach rechts verschoben. Bei einer Verschiebung des Anschlages 303 in Richtung »B« wird der Hub des Ausweichkolbens vergrößert, wobei eine größere Brennstoffmenge vom Arbeitsraum des Ausweichkolbens aufgenommen wird. Die auf diese Art abgezweigte Brennstoffmenge wird nun dadurch ausgeglichen, daß auch die Regelstange in Richtung » + verstelltwird.

322 ist ein Mengenanschlagnocken für die Begrenzung der maximalen Einspritzmenge.

Die Anordnung nach Fig. 17 unterscheidet sich von der Anordnung nach Fig. 16 dadurch, daß hier die Kuppelstange 312 im mittleren Bereich des Schwenkhebels 323 bei Angriffsstelle 324 an diesem angreift. Das eine Ende 325 des Schwenkhebels 323 greift an der Regelstange 302 an. Das andere Ende 326 des Schwenkhebels 323 ist an einem Schwenkzapfen 327 gelagert, der mit dem Anschlag 303 verbunden ist und mit diesem verschoben wird. Der Doppelpfeil 328 deutet nun wieder die Verschiebung des Anschlages 303 an. Die Richtung »B« entspricht einer Verschiebung nach links und die Richtung »A« entspricht einer Verschiebung nach rechts. Es wird gleichfalls wieder bei unveränderter Lage der Kuppelstange 312 bzw. der Angriffsstelle 324 bei einer Verschiebung in Richtung »B«, bei welcher der Hub des Ausweichkolbens vergrößert wird, die Regelstange 302 in Richtung »+« verschoben, so daß wieder die vom Arbeitsraum des Ausweichkolbens aufgenommene Brennstoffmenge ausgeglichen wird. Die Ausführungsform nach Fig. 17 unterscheidet sich von der Ausführungsform nach Fig. 16 auch dadurch, daß bei der Ausführungsform nach Fig. 17 die Steigung der Anschlagkurve entgegengesetzt der Steigung der Anschlagkurve bei der Ausführungsform nach Fig. 16 sein muß.

## Patentansprüche

1. Einspritzpumpe für Einspritz-Brennkraftmaschinen, insbesondere Dieselmotoren, insbesondere von derjenigen Bauart, bei welcher Einspritzpumpe und Einspritzdüse zu einer einem Motorzylinder zugeordneten Einheit zusammengefaßt sind, mit einem während des Betriebes um seine Achse verdrehbaren Pumpenkolben (1), welcher bei seinem Förderhub zunächst mit einer Kante (34) eine Bohrung (9), durch welche der Brennstoff aus dem Saugraum (29) in den Arbeitsraum (10) des Pumpenkolbens eingesaugt wird, verschließt und nach einer weiteren Hubstrecke die Verbindung (9) zum Saugraum, durch die der nicht eingespritzte Brennstoff aus dem Arbeitsraum des Pumpenkolbens (1) ausströmt, mit einer zweiten Kante (35) öffnet, wobei eine der Kanten schräg zu den Zylindererzeugenden des Kolbens liegt und in einer mit dem Arbeitsraum (10) des Pumpenkolbens (1), an dem die zur Düse führende Leitung angeschlossen ist, in ständiger Verbindung stehenden, nebengeordneten Zylinderbohrung (13, 205) ein Ausweichkolben (14, 104, 206) gleitend geführt ist, der durch eine Feder (15, 114, 123, 207) in Richtung zum Arbeitsraum (10) des Pumpenkolbens gedrückt ist und entgegen der Kraft der Feder, die größer ist als die vom Vordruck mit dem Ausweichkolben und kleiner als die vom Einspritzdruck mit dem Ausweichkolben erzeugte Kraft, über einen durch einen während des Betriebs verstellbaren Anschlag (17, 22, 27, 112, 210) begrenzten Weg bewegbar ist, dadurch gekennzeichnet, daß die Saugbohrung (9), durch welche der Brennstoff aus dem Saugraum (29) der Einspritzpumpe in den Arbeitsraum (10) des Kolbens (1) eingesaugt wird, so angeordnet ist, daß sie spätestens bei einem Hub des Pumpenkolbens (1), welcher der größtmöglichen Voreinspritzung entspricht, abgeschlossen wird, daß der Anschlag (17, 22, 27, 112, 210) von mindestens einer Betriebsgröße der Brennkraftmaschine gesteuert ist, daß der Anschlag (17, 22, 27, 112, 210) quer zur Achse des Ausweichkolbens (14,104,206) verschiebbar ist und eine Anschlagfläche (32) aufweist, welche in Verschieberichtung nach einer Steuerkurve ausgebildet ist, und daß der Anschlag (27) entgegen dem im Arbeitsraum des Einspritzpumpenkolbens auftretenden Brennstoffdruck gegen eine mit reibungserhöhenden Mitteln ausgestattete Anlagefläche (31) abgestützt ist.

2. Einspritzpumpe nach Anspruch 1, dadurch gekennzeichnet, daß die Anlagefläche (31) keilförmigen Querschnitt aufweist.

3. Einspritzpumpe nach Anspruch 1 oder 2, dadurch gekennzeichnet, daß die zur Steuerung des Anschlages (17, 22) ausgenützte Kraft unter Zwischenschaltung von Federn (20, 24) auf den Anschlag wirkt.

4. Einspritzpumpe nach einem der Ansprüche 1 bis 3, dadurch gekennzeichnet, daß der Anschlag (27) in derjenigen Phase, in welcher er nicht von dem im Arbeitsraum des Einspritzpumpenkolbens auftretenden Einspritzdruck belastet ist, durch eine Feder (30) von der Anlagefläche (31) abgehoben ist (Fig. 4, 5).

5. Einspritzpumpe nach einem der Ansprüche 1 bis 4, dadurch gekennzeichnet, daß die Anschlagfläche (113, 118) des gegen Verdrehung gesichert geführten Anschlages (112, 120) quer zur Verschieberichtung (111) des Anschlages geradlinige Erzeugende aufweist, daß der Ausweichkolben (104) gegen Verdrehung gesichert ist und daß die mit der Anschlagfläche (113, 118) zusammenwirkende Stirnfläche (110, 119) des Ausweichkolbens (104) geradlinige Erzeugende aufweist, welche parallel zu den quer zur Verschieberichtung (111) des Anschlages liegenden Erzeugenden desselben sind (Fig. 7, 8, 9, 10).

6. Einspritzpumpe nach Anspruch 5, dadurch gekennzeichnet, daß der verschiebbare Anschlag (120) von einem Nocken (121) gesteuert ist, welcher den Verlauf des Einspritzbeginnes in Abhängigkeit von der Drehzahl und/oder Last des Motors bestimmt oder mitbestimmt (Fig. 10, 12).

7. Einspritzpumpe nach Anspruch 5 oder 6, dadurch gekennzeichnet, daß der Ausweichkolben (104) Anflachungen (108) aufweist, mittels welcher er an einer Lamelle (109) verdrehungssicher geführt ist, an welcher die den Ausweichkolben belastende Feder (114) abgestützt ist (Fig. 7, 10).

8. Einspritzpumpe nach Anspruch 5 und 6, dadurch gekennzeichnet, daß der Ausweichkolben (104) wenigstens einen Schlitz (124), vorzugsweise zwei gegenüberliegende Schlitze, aufweist, welcher senkrecht zur Achse des Ausweichkolbens verläuft und in welchen wenigstens eine Blattfeder (123) eingreift, die ungefähr in einer senkrecht zur Achse des Ausweichkolbens liegenden Ebene liegt und welche gleichzeitig die Verdrehungssicherung und die Rückstellung des Kolbens bewirkt (Fig. 11,12,13).

9. Einspritzpumpe nach einem der Ansprüche 1 bis 8 mit einer Regeleinrichtung, dadurch gekennzeichnet, daß das von einer Regelstange (302) gebildete Fördermengenregelglied der Einspritzpumpe mit dem Anschlag (303) derart gekuppelt ist, daß es bei einer Vergrößerung des Hubes des Ausweichkolbens (104) im Sinne einer Vergrößerung der Einspritzmenge verstellt wird, wobei das vom Arbeitsraum des Ausweichkolbens aufgenommene vergrößerte Brennstoffvolumen zumindest teilweise durch die Einstellung des Fördermengenregelgliedes auf größere Fördermengen ausgeglichen wird.

10. Einspritzpumpe nach Anspruch 9, dadurch gekennzeichnet, daß bei einer Regelgestängeanordnung, bei welcher das Mengenwählglied (319) auf einen um eine Schwenkachse (316, 327) schwenkbaren Schwenkhebel (314, 323) wirkt, welcher an der Regelstange (302) angreift, der Anschlag (303) parallel mit der Regelstange (302) verschiebbar gelagert ist und die Schwenkachse (316, 327) des Schwenkhebels (314, 323) mit dem Anschlag (303) verbunden ist (Fig. 16,17).

11. Einspritzpumpe nach Anspruch 9 oder 10, dadurch gekennzeichnet, daß ein Ende (315) des Schwenkhebels (314) an der Schwenkachse (316) gelagert ist, auf das andere Ende (313) desselben das Mengenwählglied (319) wirkt und der Schwenkhebel (314) in seinem mittleren Bereich (317) an der Regelstange (302) angreift und daß bei einer Verschiebung des Anschlages (303) im Sinne einer Vergrößerung des Hubes des Ausweichkolbens (104) die Regelstange (302) im Sinne einer Vergrößerung der Fördermenge verschoben wird (Fig. 16).

12. Einspritzpumpe nach Anspruch 9 oder 10, dadurch gekennzeichnet, daß ein Ende (326) des Schwenkhebels (323) an der Schwenkachse (327) gelagert ist, das andere Ende (325) desselben an der Regelstange (302) angreift und das Mengenwählglied (319) auf den mittleren Bereich (324) des Schwenkhebels (323) wirkt und daß bei einer Verschiebung des Anschlages (303) im Sinne einer Vergrößerung des Hubes des Ausweichkolbens (104) die Regelstange (302) im Sinne einer Vergrößerung der Fördermenge verschoben wird (Fig. 17).

13. Einspritzpumpe nach einem der Ansprüche 9 bis 12, dadurch gekennzeichnet, daß der Anschlag (303) durch einen Nocken (321) verschiebbar ist, der in Abhängigkeit von wenigstens einer Betriebsgröße verdrehbar ist (Fig. 16).

14. Einspritzpumpe nach Anspruch 13, dadurch gekennzeichnet, daß der Anschlag (303) durch eine Feder (320) gegen den Nocken (321) gedrückt ist (Fig. 16).

## Claims

1. Injection pump for internal-combustion engines with fuel injection, particularly for Diesel engines, particularly for internal-combustion engines of the type in which fuel injection pump and fuel injection nozzle are integrated to a unit associated to one engine cylinder, in which the pump piston (1) is during operation rotatable around its axis and is during its fuel supply stroke first closing with an edge (34) a bore (9) through which fuel is sucked from the suction space (29) into the working space (10) of the pump piston and is after a further length (10) of its stroke opening with a second edge (35) a bore (9) through which fuel having not been injected is flowing out of the working space of the pump piston, one of said edges extending obliquely to the generatrices of the piston, and in which within a secondary cylindrical bore (13, 205) being continuously in connection with the working space (10) of the pump piston (1) a shuttle (14, 104,206) is slidably guided and urged in direction to the working space (10) by means of a spring (15, 114, 123, 207), said shuttle being movable against the force of the spring which, reduced to the shuttle's cross-sectional area, is greater that the inital pressure of the pump but smaller than the injection pressure, along a path limited by a stop (17, 22, 27, 112, 210) adjustable in position during operation, characterized in that the bore (9), through which fuel is sucked from the suction space (29) of the fuel injection pump into the working space (10) of the pump piston (1), is arranged such that it becomes closed at the latest at a stroke portion of the pump piston corresponding to the maximum possible advanced fuel injection, that the stop (17, 22, 27, 112, 210) is controlled by at least one operational parameter of the internal combustion engine, that the stop (17, 22, 27, 112, 210) is shiftable in transverse direction to the axis of the shuttle (14, 104, 206) and has a contacting surface (32) which has, as seen in shifting direction, the shape of a control curve, and that the stop (27) is supported on a contacting surface (31) provided withfriction-increasing means against the pressure of the fuel created within the working space of the pump piston.

2. Injection pump as claimed in claim 1, characterized in that the contacting surface (31) has a wedge-shaped cross-section.

3. Injection pump as claimed in claim 1 or 2, characterized in that the force utilised for controlling the stop (17, 22) acts upon the stop via interposed springs (20, 24).

4. Injection pump as claimed in any one of claims 1 to 3, characterized in that the stop (27) during the operational phase, in which it is not loaded by the injection pressure created within the working space of the pump piston, is lifted off the contacting surface (31) by a spring (30, fig. 4,5).

5. Injection pump as claimed in any one of claims 1 to 4, characterized in that the contacting surface (113, 118) of the stop (112, 120) being guided in a manner secured against rotation, has rectilinear generatrices extending in transverse direction to the shifting direction (111) of the stop, that the shuttle (104) is secured against rotation and that the front face (110, 119) of the shuttle (104), cooperating with the contacting surface (113, 118), has rectilinear generatrices extending in parallel relation to the generatrices of the stop extending in transverse direction to the shifting direction (111) of the stop (fig. 7, 8, 9, 10).

6. Injection pump as claimed in claim 5, characterized in that the shiftable stop (120) is controlled by a cam (121) defining or additionally defining the desired dependency of the beginning of fuel injection on the rotational speed and/or the load of the internal-combustion engine (fig. 10, 12).

7. Injection pump as claimed in claim 5 or 6, characterized in that the shuttle (104) is provided with flattenings (108) by means of which it is non-rotatably guided on a lamella (109) on which rests the spring (114) loading the shuttle (fig. 7, 10).

8. Injection pump as claimed in claim 5 or 6, characterized in that the shuttle (104) has at least one slot (124), preferably two oppositely arranged slots, which extends perpendicularly with respect to the axis of the shuttle and within which engages at least one leaf spring (123) approximately located in a plane extending in perpendicular direction relative to the axis of the shuttle and simultaneously representing the rotation-lock and the return means of the shuttle (fig. 11,12.13).

9. Injection pump as claimed in any one of claims 1 to 8, characterized in that the control member of the injection pump for controlling the amount of fuel injected, formed of a control rod (302), is coupled with the stop (303) such that it is adjusted in the sense of increasing the fuel amount injected on increasing the stroke of the shuttle (104), the increased fuel volume having entered the working space of the shuttle being at least partially compensated for by adjusting the control member for controlling the amount of fuel supplied to increased amounts of fuel supplied.

10. Injection pump as claimed in claim 9, characterized in that, with a control rod arrangement having the selecting element (319) for selecting the fuel amount acting on a pivotal lever (314, 323) pivotal around a pivotal axis (316, 327) and having the pivotal lever acting on the control rod (302), the stop (303) is shiftable in parallel relation to the control rod (302) and that the pivotal axis (316, 327) of the pivotal lever (314, 323) is connected with the stop (303, fig. 16,17).

11. Injection pump as claimed in claim 9 or 10, characterized in that one end (315) of the pivotal lever (314) is pivotally linked to the pivotal axis (316), the other end (313) of said pivotal lever (314) is acted upon by the selecting member (319) for selecting the fuel amount and the pivotal lever (314) is acting on the control rod (302) with its middle portion (317), and that when the stop (303) shifts in the sense of increasing the stroke of the shuttle (104) the control rod (302) is shifted in the sense of increasing the amount of fuel injected (fig. 16).

12. Injection pump as claimed in claim 9 or 10, characterized in that one end (326) of the pivotal lever (323) is pivotally supported on the pivotal axis (327), that the other end (325) of the pivotal lever (323) is acting on the control rod, that the selecting member (319) for selecting the fuel amount is acting on the middle portion (324) of the pivotal lever (329), and that when the stop (303) shifts in the sense of increasing the stroke of the shuttle (104) the control rod (302) is shifted in the sense of increasing the amount of fuel injected (fig. 17).

13. Injection pump as claimed in any one of claims 9 to 12, characterized in that the stop (303) is shiftable by a cam (321) which is rotatable in dependence on that least one operational parameter (fig. 16).

14. Injection pump as claimed in claim 13, characterized in that the stop (303) is urged against the cam (321) by means of a spring (320) (fig. 16).

## Revendications

1. Pompe d'injection pour moteurs à combustion interne à injection, notamment pour moteurs Diesel, en particulier du genre dans lequel la pompe d'injection et l'injecteur sont réunis en un ensemble adjoint à un cylindre de moteur, avec un piston de pompe (1) qui peut tourner autour de son axe en cours de fonctionnement et qui, lors de sa course de refoulement, obture tout d'abord par une arête (34) une forure (9) par laquelle le carburant est aspiré dans la chambre de travail (10) du piston de pompe à partir de la chambre d'aspiration (29) et, après avoir parcouru une autre partie de sa course, ouvre par une seconde arête (35) la communication (9) avec la chambre d'aspiration, par laquelle le carburant non injecté sort de la chambre de travail du piston de pompe (1), l'une des arêtes étant oblique par rapport à la génératrice du piston et un piston de détournement (14, 104, 206) étant guidé à glissement dans une forure cylindrique juxtaposée (13, 205) qui est en communication permanente avec la chambre de travail (10) du piston de pompe (1) à laquelle est raccordée la conduite aboutissant à l'injecteur, piston de détournement qui est pressé par un ressort (15, 114, 123, 207) en direction de la chambre de travail (10) du piston de pompe et qui peut parcourir un trajet limité par une butée (17, 22, 27, 112, 210) réglable en cours de fonctionnement, contre la force antagoniste du ressort qui est plus grande que la force produite par la précompression avec le piston de détournement et plus petite que celle qui est produite par la pression d'injection avec le piston de détournement, caractérisée en ce que la forure d'aspiration (9), par laquelle le carburant est aspiré dans la chambre de travail (10) du piston (1) à partir de la chambre d'aspiration (29) de la pompe d'injection, est disposée de telle manière qu'elle soit fermée au plus tard lors d'une course du piston de pompe (1) qui correspond à la plus grande préinjection possible, en ce que la butée (17, 22, 27, 112, 210) est commandée par au moins une grandeur de fonctionnement du moteur à combustion interne, en ce que la butée (17, 22, 27, 112, 210) est mobile transversalement par rapport à l'axe du piston de détournement (14, 104, 206) et comporte une surface d'arrêt (32) qui est réalisée suivant un profil de came de commande dans la direction de son déplacement, et en ce que la butée (27) prend appui, contre la pression de carburant qui se produit dans la chambre de travail du piston de la pompe d'injection, sur une surface d'appui (31) équipée de moyens qui augmentent le frottement.

2. Pompe d'injection selon la revendication 1, caractérisée en ce que la surface d'appui (31) présente une section transversale en forme de coin.

3. Pompe d'injection selon la revendication 1 ou 2, caractérisée en ce que la force utilisée pour la commande de la butée (17,22) agit sur la butée par l'intermédiaire de ressorts (20, 24).

4. Pompe d'injection selon l'une quelconque des revendications 1 à 3, caractérisée en ce que dans la phase dans laquelle la butée (27) n'est pas chargée par la pression d'injection qui se produit dans la chambre de travail du piston de la pompe d'injection, elle est écartée de la surface d'appui (31) par un ressort (30) (fig. 4,5).

5. Pompe d'injection selon l'une quelconque des revendications 1 à 4, caractérisée en ce que la surface d'arrêt (113, 118) de la butée (112, 120) guidée sans possibilité de rotation présente, transversalement par rapport à la direction de déplacement (111) de la butée, des génératrices rectilignes, en ce que le piston de détournement (104) est assujetti à la rotation et en ce que la surface frontale (110, 119) du piston de détournement (104), qui coopère avec la surface d'arrêt (113, 118), présente des génératrices rectilignes qui sont parallèles aux génératrices de la butée, s'étendant transversalement par rapport à la direction de déplacement (111) de celle-ci (fig. 7,8, 9, 10).

6. Pompe d'injection selon la revendication 5, caractérisée en ce que la butée mobile (120) est commandée par une came (121) qui fixe ou co- détermine le déroulement du début de l'injection en fonction du nombre de tours et/ou de la charge du moteur (fig. 10,12).

7. Pompe d'injection selon la revendication 5 ou 6, caractérisée en ce que le piston de détournement (104) présente des méplats (108) au moyen desquels il est guidé sans possibilité de rotation sur une lamelle (109), qur laquelle prend appui le ressort (114) qui sollicite le piston de détournement (fig. 7, 10).

8. Pompe d'injection selon la revendication 5 ou 6, caractérisée en ce que le piston de détournement (104) présente au moins une fente (124), de préférence deux fentes opposées, qui s'étendent perpendiculairement à l'axe du piston de détournement et dans lesquelles s'engage au moins un ressort en lame (123) qui est situé approximativement dans un plan perpendiculaire à l'axe du piston de détournement et qui assure en même temps l'assujettissement à la rotation et le retour du piston (fig. 11, 12, 13).

9. Pompe d'injection selon l'une quelconque des revendications 1 à 8, caractérisée en ce que l'organe régulateur de débit de refoulement de la pompe d'injection, formé par une tige de réglage (302), est couplé avec la butée (303) de telle manière qu'en cas d'allongement de la course du piston de détournement (104), il soit déplacé dans le sens d'une augmentation du débit d'injection, le volume de carburant augmenté qui est reçu par la chambre de travail du piston de détournement étant compensé au moins partiellement par le réglage de l'organe régulateur de débit de refoulement sur des débits de refoulement plus grands.

10. Pompe d'injection selon la revendication 9, caractérisée en ce qu'avec une tringlerie de réglage dans laquelle l'organe de sélection de débit (319) agit sur un levier pivotant (314, 323) tournant autour d'un pivot (316, 327) et attaquant la tige de réglage (302), la butée (303) est montée mobile parallèlement à la tige de réglage (302) et le pivot (316, 327) du levier pivotant (314, 323) est raccordé à la butée (303) (fig. 16,17).

11. Pompe d'injection selon la revendication 9 ou 10, caractérisée en ce qu'une extrémité (315) du levier pivotant (314) est montée sur le pivot (316), l'organe de sélection de débit (319) agit sur son autre extrémité (313) et le levier pivotant (314) attaque, dans sa région moyenne, la tige de réglage (302), et en ce qu'en cas de déplacement de la butée (303) dans le sens d'une augmentation de la course du piston de détournement (104), la tige de réglage (302) est déplacée dans le sens d'une augmentation du débit de refoulement (fig. 16).

12. Pompe d'injection selon la revendication 9 ou 10, caractérisée en ce que l'une des extrémités (326) du levier pivotant (323) est montée sur le pivot (327), son autre extrémité (325) attaque la tige de réglage (302) et l'organe de sélection de débit (319) agit sur la partie moyenne (324) du levier pivotant (323), et en ce qu'en cas de déplacement de la butée (303) dans le sens d'une augmentation de la course du piston de détournement (104), la tige de réglage (302) est déplacée dans le sens d'une augmentation du débit de refoulement (fig. 17).

13. Pompe d'injection selon l'une quelconque des revendications 9 à 12, caractérisée en ce que la butée (303) peut être déplacée par une came (321) qui tourne en fonction d'au moins une grandeur de fonctionnement (fig. 16).

14. Pompe d'injection selon la revendication 13, caractérisée en ce que la butée (303) est pressée par un ressort (320) contre la came (321) (fig. 16).
